# EUROPÄISCHE PATENTANMELDUNG

(11) **EP 4 699 894 A1**
(43) Veröffentlichungstag der Anmeldung: **25.02.2026**
(21) Anmeldenummer: 25195169.5
(22) Anmeldetag: 11.08.2025
(51) Int. Cl.: B61L 15/00, B61L 23/34, B61G 1/00

(54) **SCHALTVORRICHTUNG FÜR EINE SCHIENENFAHRZEUGEINHEIT ZUR ANSTEUERUNG EINES KUPPLUNGSVORGANGS SOWIE SCHIENENFAHRZEUGEINHEIT UND SCHIENENFAHRZEUGVERBAND**

(30) Priorität: 20.08.2024 DE 102024123760
(71) Anmelder: KB Intellectual Property GmbH & Co. KG, 82049 Pullach (DE)
(72) Erfinder: LIU, Cheng, 81829 München (DE); CABESTANY PONS, Josep, 80802 München (DE); JASS, Steffen, 16515 Oranienburg (DE)

(57) **Zusammenfassung**

Die vorliegende Erfindung betrifft eine Schaltvorrichtung (30) für eine Schienenfahrzeugeinheit (Z, W, W') zur Ansteuerung eines Kupplungsvorgangs, aufweisend:
zumindest einen Signaleingang (5-30), der dazu konfiguriert ist, ein zentrales Kupplungssignal (α, α'), das von einer zentralen Steuerungsvorrichtung (RZ) und/oder einer externen Bedieneinheit (40) übermittelbar ist, zu empfangen,
zumindest einen Signaleingang (5-30), der dazu konfiguriert ist, ein externes Kupplungskontrollsignal (β, β'), das von einem externen Kupplungskontrollsignalgeber (5, 5') übermittelbar ist, zu empfangen,
zumindest einen Signalausgang (4-31), der dazu konfiguriert ist, ein lokales Kupplungssignal (γ, γ') an zumindest eine Kupplungseinheit (4, 4') der Schienenfahrzeugeinheit (Z, W, W') für die Ansteuerung eines Kupplungsvorgangs weiterzuleiten, und
zumindest eine lokale Steuerungsvorrichtung (3, 3'), die dazu konfiguriert ist, das lokale Kupplungssignal (γ, γ') auf Basis des empfangenen zentralen Kupplungssignal (α, α') und des Kupplungskontrollsignal (β, β') zu generieren.

## Beschreibung

Die vorliegende Erfindung betrifft eine Schaltvorrichtung für eine Schienenfahrzeugeinheit zur Ansteuerung eine Kupplungsvorgangs sowie eine Schienenfahrzeugeinheit mit einer solchen Schaltvorrichtung und einen Schienenfahrzeugverband mit zumindest zwei solchen Schienenfahrzeugeinheiten.

Zur Vermeidung von Gefahren und körperlichen Belastungen für ein Bedienpersonal bei manuellen Kupplungsvorgängen sowie zur Reduzierung der für Kupplungsvorgänge erforderlichen Zeit, können automatische Kupplungssystem eingesetzt werden. Zur Verbesserung der Digitalisierung und Automatisierung im Schienenverkehr wird insbesondere die Digitale Automatische Kupplung (DAK) in Betracht gezogen. Gerade im Bereich des Güterverkehrs besteht hier ein Nachholbedarf, da die dort noch üblichen Schraubkupplungen zwischen den Güterwagons sowohl Personal als auch Zeit und somit einen hohen Aufwand erfordern. Mithilfe einer Prozessoptimierung über die Digitale Automatische Kupplung kann ein Schienenfahrzeugverband aus Güterwagons als Schienenfahrzeugeinheiten effizienter, flexibler und kostengünstiger zusammengestellt werden, was entsprechende Vorteile für den Betreiber als auch den Endkunden mit sich bringt.

Eine Kupplung, die für eine Digitale Automatische Kupplung eingesetzt werden kann, ist beispielsweise eine Scharfenbergkupplung bzw. eine nach diesem Prinzip arbeitende Kupplung, wie sie sowohl bei Passagier- als auch bei Güterzügen eingesetzt werden kann. Der Kupplungsvorgang erfolgt dabei rein mechanisch über eine Hakenscheibe, die auch als Herzstück bezeichnet wird, und Federpakete in jedem Kupplungskopf.

Für einen Entkupplungsvorgang werden Aktuatoren benötigt, die in Bezug auf die vorstehende Scharfenbergkupplung entgegen der Federkraft der Federpakete arbeiten, indem sie die Hakenscheibe in eine Freigabestellung zurückdrücken. In Passagierzügen werden hierzu in der Regel pneumatische oder elektro-pneumatische Aktuatoren verwendet. Beispielsweise sind Mittelpufferkupplungen bekannt, bei denen zum Lösen der Kupplungen pneumatische Aktuatoren bzw. Pneumatikzylinder eingesetzt werden. Eine Druckstange oder ein Stößel bzw. Kolben des Zylinders werden dabei, mittels pneumatisch bereitgestellter Energie und folglich dem Druck, herausgeschoben und dreht dabei die Hakenscheibe bzw. das Herzstück einer Scharfenbergkupplung in freigebender Richtung.

Zur Vermeidung unbeabsichtigter Kupplungsvorgänge, insbesondere unbeabsichtigter Entkupplungsvorgänge, sind jedoch Sicherheitsmaßnahmen zu treffen. In diesem Kontext betrifft beispielsweise die EP 4 368 473 A1 eine Kupplungseinheit, bei der zum Entkuppeln zweier Schienenfahrzeugeinheiten die jeweiligen Kupplungseinheiten Bestätigungssignale austauschen, um den Entkupplungsvorgang freizugeben. Die entsprechende Steuerungsvorrichtung zum Empfang des Bestätigungssignals und zur Freigabe des Entkupplungsvorgangs ist dabei Teil der jeweiligen Kupplungseinheit. Die Kupplungseinheit ist entsprechend auszubilden, was sich sowohl auf die Kosten als auch auf den bereitzustellenden Bauraum sowie das Erfordernis zur Bereitstellung von Kabelverbindungen und dergleichen auswirkt. Die Anordnung der Steuerungsvorrichtung in der Kupplungseinheit schränkt auch die Zugänglichkeit hinsichtlich einer Wartung oder Austauschbarkeit von Komponenten sowie zur Programmierung bzw. für Software-Updates ein. Zudem ist die jeweilige Steuerungsvorrichtung in der Kupplungseinheit gerade bei Kupplungsvorgängen und im Fahrbetrieb mechanischen Schock- und Vibrationsbelastungen ausgesetzt, wodurch ein sicherer Betrieb gefährdet sein kann oder weitere aufwändige Maßnahmen zu treffen sind.

Es ist Aufgabe der vorliegenden Erfindung, eine verbesserte Möglichkeit zu schaffen, um automatische Kupplungsvorgänge realisieren zu können.

Die Aufgabe wird durch die Gegenstände der unabhängigen Ansprüche gelöst. Vorteilhafte Weiterbildungen sind Gegenstand der Unteransprüche.

Erfindungsgemäß weist eine Schaltvorrichtung für eine Schienenfahrzeugeinheit zur Ansteuerung eines Kupplungsvorgangs zumindest einen Signaleingang, der dazu konfiguriert ist, ein zentrales Kupplungssignal, das von einer zentralen Steuerungsvorrichtung und/oder zumindest einer externen Bedieneinheit übermittelbar ist, zu empfangen, zumindest einen Signaleingang, der dazu konfiguriert ist, ein externes Kupplungskontrollsignal, das von einem externen Kupplungskontrollsignalgeber übermittelbar ist, zu empfangen, zumindest einen Signalausgang, der dazu konfiguriert ist, ein lokales Kupplungssignal an zumindest eine Kupplungseinheit der Schienenfahrzeugeinheit für die Ansteuerung eines Kupplungsvorgangs weiterzuleiten, und zumindest eine lokale Steuerungsvorrichtung, die dazu konfiguriert ist, das lokale Kupplungssignal auf Basis des empfangenen zentralen Kupplungssignal und des Kupplungskontrollsignal zu generieren, auf.

Demnach ist die lokale Steuerungsvorrichtung zur Ansteuerung der Kupplungseinheit bzw. entsprechender Aktuatoren nicht Teil der Kupplungseinheit, sondern wird in die Schaltvorrichtung der Schienenfahrzeugeinheit verlagert. Die Schaltvorrichtung der Schienenfahrzeugeinheit wird üblicherweise auch als sogenannte "Junction Box" bezeichnet. Der Begriff Schaltvorrichtung betrifft in Bezug auf die sogenannte "Junction Box" auf eine Einheit, die eine Verkabelung der Kupplung aufnimmt und zudem Elektronikplatinen oder anderweitige Steuerungselemente zur Motoransteuerung, Netzwerkcontroller und andere Steuerungs- und/oder Signalverarbeitungselemente enthalten kann. Die Verkabelung kann dabei insbesondere Anbindungen einer elektrischen Kupplung, von Aktuatoren und/oder Sensoren bereitstellen, deren Signal dann über interoperable Schnittstellen an zumindest eine Schienenfahrzeugeinheit weitergeleitet werden.

Hierdurch kann die lokale Steuerungsvorrichtung an einer Stelle in oder an der Schienenfahrzeugeinheit angeordnet werden, an der die lokale Steuerungsvorrichtung keinen oder geringeren Schock- und/oder Vibrationsbelastungen ausgesetzt ist. Ebenso ist es möglich, die Zugänglichkeit durch eine entsprechende Anordnung zu verbessern und/oder mit der Kupplungseinheit verbunden Bauraumrestriktionen zu umgehen. Die Schaltvorrichtung ist zudem flexibler konfigurierbar und/oder kann mehr Steuerungsressourcen, wie Speicherplatz und Rechenleitung bieten, um den Funktionsumfang erweitern und/oder erforderliche Algorithmen realisieren zu können. Schnittstellen zu externen Komponenten können in einfacher Weise ergänzt werden, um beispielsweise Sensorsignale einlesen oder anderweitige Steuerungssignal ausgeben zu können. Darüber hinaus besteht die Möglichkeit, bereits vorhandene Kupplungseinheit durch entsprechende signaltechnische Ansteuerung über die Schaltvorrichtung nachzurüsten.

Das Prinzip der Ansteuerung der Kupplungseinheit durch die lokale Steuerungsvorrichtung je Schienenfahrzeugeinheit beruht darauf, dass ein von einer zentralen Steuerungsvorrichtung und/oder von einer externen Bedieneinheit empfangener Steuerungsbefehl für einen Kupplungsvorgang nicht bedingungslos von der lokalen Steuerungsvorrichtung umgesetzt wird, sondern hierzu das Kupplungskontrollsignal von einem externen Kupplungskontrollsignalgeber zu berücksichtigen ist, um das lokale Kupplungssignal zu generieren. Der Begriff "externer Kupplungskontrollsignalgeber" bezieht sich dabei auf einen Kupplungskontrollsignalgeber, der außerhalb der Schienenfahrzeugeinheit, in der die lokale Steuerungsvorrichtung angeordnet ist, insbesondere ein Kupplungskontrollsignalgeber einer anderen Schienenfahrzeugeinheit, auf die sich der auszuführende Kupplungsvorgang bezieht, befindet. Die Generierung des lokalen Kupplungssignals ist nicht auf die Generierung eines gesonderten Kupplungssignals beschränkt, sondern kann auch lediglich die Weiterleitung des zentralen Kupplungssignals betreffen. Die zentrale Steuerungsvorrichtung ist eine Steuerungsvorrichtung, die in einer Schienenfahrzeugeinheit angeordnet ist und über die alle Schienenfahrzeugeinheiten, die einen Schienenfahrzeugverband bilden, angesteuert werden können. Sofern keine der Schienenfahrzeugeinheiten eines Schienenfahrzeugverbands eine zentrale Steuerungsvorrichtung aufweisen, kann auch an bzw. in zumindest einer der Schienenfahrzeugeinheiten zumindest eine externe Bedieneinheit vorgesehen sein, über die ein entsprechendes zentrales Kupplungssignal ausgebbar ist, beispielsweise in Reaktion auf eine manuelle Betätigung eines Eingabeelements, wie einem Knopf. Die externe Bedieneinheit kann auch zusätzlich zur zentralen Steuerungsvorrichtung vorgesehen sein, um ein zentrales Kupplungssignal unabhängig von der zentralen Steuerungsvorrichtung ausgeben zu können.

Beispielweise verfügen zudem zwei miteinander zu koppelnde oder voneinander zu entkoppelnde Schienenfahrzeugeinheiten jeweils über eine Kupplungseinheit und einen darin integrierten oder separat angeordneten internen Kupplungskontrollsignalgeber. Der Begriff "intern" bezieht sich dabei auf den Kupplungskontrollsignalgeber der jeweiligen Schienenfahrzeugeinheit. Entsprechend ist der jeweilige interne Kupplungskontrollsignalgeber der einen Schienenfahrzeugeinheit der jeweilige externe Kupplungskontrollsignalgeber für die jeweils andere Schienenfahrzeugeinheit. In einem Zustand, in dem die zwei Schienenfahrzeugeinheiten hinsichtlich eines Entkupplungsvorgangs miteinander gekoppelt sind oder sich hinsichtlich Kupplungsvorgangs zur sicheren Verbindung in eine Kupplungsbereitstellungsposition befinden, ist der jeweilige interne Kupplungskontrollsignalgeber der einen Schienenfahrzeugeinheit mit der jeweiligen lokalen Steuerungsvorrichtung der anderen Schienenfahrzeugeinheit als externer Kupplungskontrollsignalgeber signaltechnisch verbunden. Dies kann zum Beispiel durch eine physische digitale Signalschnittstelle oder eine kabellose Datenübertragung erfolgen. Wird nun von einer zentralen Steuerungsvorrichtung, die sich in einer der zwei Schienenfahrzeugeinheiten oder einer anderen Schienenfahrzeugeinheit des Schienenfahrzeugverbands befindet, ein zentrales Kupplungssignal an die jeweiligen lokalen Steuerungsvorrichtungen der Schienenfahrzeugeinheiten übermittelt, um einen Kupplungsvorgang auszulösen, leiten die jeweiligen Kupplungskontrollsignalgeber ein entsprechendes Bestätigungssignal über die Vorlage des zentralen Kupplungssignals mit entsprechendem Inhalt als Kupplungskontrollsignal an die jeweiligen lokalen Steuerungsvorrichtungen der anderen Schienenfahrzeugeinheit weiter. Die jeweilige lokale Steuerungsvorrichtung der einen Schienenfahrzeugeinheit prüft dann, ob das Kupplungskontrollsignal der anderen Schienenfahrzeugeinheit vorliegt und/oder sich mit dem Inhalt des empfangenen zentralen Kupplungssignals deckt. Ist dies der Fall, wird die Kupplungseinheit entsprechend des zentralen Kupplungssignals durch das lokale Kupplungssignal angesteuert. Um die Ausführung von zentralen Kupplungssignalen aufrechterhalten zu können, kann zudem vorgesehen sein, dass ein einmal an die Kupplungseinheit weitergeleitetes lokales Kupplungssignal zumindest über einen vorbestimmten Zeitraum an die lokale Steuerungsvorrichtung rückgeleitet wird. Das rückgeleitete lokale Kupplungssignal kann dann das Kupplungskontrollsignal nach einmaliger Vorlage des Kupplungskontrollsignals mit Freigabe des lokalen Kupplungssignals ersetzen.

In einer Ausgestaltung weist Schaltvorrichtung zumindest einen Signalausgang auf, der dazu konfiguriert ist, ein internes Kupplungskontrollsignal an einen internen Kupplungskontrollsignalgeber zu übermitteln.

Das Kupplungskontrollsignal wird somit von der lokalen Steuerungsvorrichtung initiiert. Bei dem internen Kupplungskontrollsignal kann es sich um das zentrale Kupplungssignal handeln, dass durch die lokale Steuerungsvorrichtung weitergeleitet wird oder um ein Signal, das das Kupplungskontrollsignal zumindest teilweise repräsentiert. Das interne Kupplungskontrollsignal wird dann von dem interne Kupplungskontrollsignalgeber direkt oder in abgewandelter Form als Kupplungskontrollsignal weitergeleitet.

Alternativ oder ergänzend kann der interne Kupplungskontrollsignalgeber auch direkt über die zentrale Steuerungsvorrichtung angesteuert werden, um das Kupplungskontrollsignal zu genieren oder das entsprechende Ansteuerungssignal der zentralen Steuerungsvorrichtung als Kupplungskontrollsignal weiterzuleiten.

In einer Ausgestaltung beziehen sich das zentrale Kupplungssignal, das externe Kupplungskontrollsignal, das interne Kupplungskontrollsignal und das lokale Kupplungssignal auf einen Entkupplungsvorgang.

Gerade bei Kupplungseinheiten oder diesbezüglichen Schienenfahrzeugeinheiten mit einer Schnittstelle, die in einem bereits gekuppelten Zustand eine Signalübertragung ermöglicht, kann der für einen Entkupplungsvorgang vorgesehene Signalaustausch zwischen den Schienenfahrzeugeinheiten mit großer Sicherheit gewährleistet werden. Grundsätzlich ist es aber auch möglich, einen Kupplungsvorgang im Sinne einer Kupplung der Schienenfahrzeugeinheiten miteinander zumindest in einer Position, in der eine finale Kupplung erfolgen kann, also in der eine Kupplung geschlossen werden kann, mit ausreichender Signalübertragungssicherheit durchzuführen.

In einer Ausgestaltung weist die Schaltvorrichtung eine Leiterplatte auf, die dazu konfiguriert ist, zumindest einen Antrieb der Kupplungseinheit der Schienenfahrzeugeinheit anzusteuern, wobei die lokale Steuerungsvorrichtung insbesondere die Leiterplatte aufweist oder operativ mit der Leiterplatte verbunden ist.

Die Leiterplatte kann beispielweise grundsätzlich einen Antrieb zur Betätigung einer Kupplungseinheit ermöglichen, wobei die lokale Steuerungsvorrichtung ggf. nur auf einen Sperrmechanismus der Kupplungseinheit gerichtet ist, um eine Ausführung der Betätigung zu verhindern und/oder freizugeben. Die lokale Steuerungsvorrichtung kann auch dazu konfiguriert sein, die Leiterplatte direkt anzusteuern, um einen Antrieb der Kupplungseinheit durch die Leiterplatte zu verhindern und/oder freizugeben. In diesem Fall wird die Kupplungseinheit durch die lokale Steuerungsvorrichtung indirekt über die Leiterplatte angesteuert. Sofern die lokale Steuervorrichtung in ihrer Funktionsweise zur Ansteuerung der Kupplungseinheit aufgrund eines Ausfalls oder einer bewussten Abschaltung nicht zur Verfügung steht, kann somit die Kupplungseinheit auch immer noch über die Leiterplatte angesteuert werden.

Grundsätzlich sind die Leiterplatte und die lokale Steuerungsvorrichtung nicht auf Funktionen zur Ausführung der Ansteuerung der Kupplungseinheit beschränkt, sondern können auch andere Ansteuerungsfunktionen umfassen. Die Schaltvorrichtung kann somit bedarfsgerecht konfiguriert werden. Die bedarfsgerechte Konfiguration der Schaltvorrichtung kann auch die Anordnung weiterer Komponenten und Signalein- und - ausgänge betreffen.

In einer Ausgestaltung weist die Schaltvorrichtung zumindest ein Schaltelement, zumindest einen Spannungswandler, zumindest ein Sicherungselement, einen Sicherheitsschalter und/oder eine Anzeigeeinheit auf.

Das zumindest eine Schaltelement kann beispielsweise die Verbindung verschiedener Komponenten der Schaltvorrichtung zur Energieversorgung und/oder Signalübertragung trennen und wieder schließen. Dies kann sowohl gesteuert als auch automatisch erfolgen.

Der zumindest eine Spannungswandler kann eine Eingangsspannung für eine Energieversorgung einer Komponente auf eine für die Komponente vorgesehene Versorgungsspannung umwandeln. Die Schaltvorrichtung kann somit auch mit Komponenten, die verschieden Versorgungsspannungen vorsehen, bestückt werden.

Das zumindest eine Sicherungselement bietet einen zusätzlichen Überlastschutz und ist beispielsweise als Sicherung ausgebildet. Bei der Sicherung kann es sich auch um eine intelligente, insbesondere reversible Sicherung, wie einen sogenannten Smart Fuse handeln. Das Sicherungselement ist in einer Energieversorgungsrichtung von einer Energieversorgungseinheit hin zu einem Verbraucher vor dem zumindest einen Schaltelement und/oder dem zumindest einen Spannungswandler, sofern diese vorgesehen sind, angeordnet.

In einer Ausgestaltung weist die Schaltvorrichtung zumindest einen Signalausgang und/oder zumindest einen weiteren Signaleingang für die zumindest eine externe Bedieneinheit und/oder zumindest eine andere externe Einrichtung auf.

Die externe Bedieneinheit kann somit eine weitere manuelle Bedienung der Schaltvorrichtung ermöglichen, um beispielsweise im Notfall über zumindest ein Eingabeelement, wie einen Knopf, einen Schalter oder andere Eingabemittel, auf Funktionen der Schaltvorrichtung zugreifen zu können. Entsprechend kann die externe Bedieneinheit nicht nur für die Ausgabe eines zentralen Kupplungssignals an die lokale Steuerungsvorrichtung ausgebildet sein, sondern über einen weiteren Signaleingang der Schaltvorrichtung die Leiterplatte ansteuern. Insbesondere verfügt die externe Bedieneinheit zudem über einen Sicherheitsunterbrecher, wie beispielsweise eine Not-Aus-Vorrichtung. Andere externe Einrichtungen können Überwachungs- und/oder Kontrolleinrichtungen sein. Beispielweise kann zumindest eine Anzeige vorgesehen sein, die einen Funktionszustand zumindest einer Funktion der Schaltvorrichtung anzeigt. Die Anzeige kann zum Beispiel optisch in Form einer Lampe oder eines Displays und/oder akustisch über einen akustischen Signalgeber ausgebildet sein. Die zumindest eine Anzeige kann auch mit der externen Bedieneinheit kombiniert sein, so dass einem Eingabeelement eine entsprechende Eingabeelementanzeige als Anzeige zugeordnet wird, so dass eine Betätigung des Eingabeelements direkt in Bezug auf den durch die Eingabeelementanzeige signalisierten Zustand erfolgen kann. Die zumindest eine Anzeige kann beispielsweise über einen Signalausgang der Schaltvorrichtung ein Signal der lokalen Steuerungsvorrichtung und/oder der Leiterplatte empfangen, das einen Betriebszustand der Kupplungseinheit repräsentiert.

In einer Ausgestaltung ist der zumindest eine Signalausgang und/oder der zumindest eine Signaleingang für die zumindest eine externe Bedieneinheit mit der Leiterplatte über das Schaltelement verbindbar ist, wobei der Sicherheitsschalter insbesondere zwischen dem zumindest einen Signalausgang und/oder dem zumindest einen weiteren Signaleingang für die zumindest eine externe Bedieneinheit und dem Schaltelement angeordnet ist.

Entsprechend kann die Leiterplatte über den weiteren Signaleingang auch direkt manuell angesprochen werden. Der Signalausgang ermöglicht andererseits eine Weitergabe von Informationen, wie beispielweise einer Aktivierung oder Deaktivierung einer Funktion, die dann über eine jeweilige Eingabeelementanzeige angezeigt werden können. Der Signalausgang kann alternativ oder ergänzend auch dazu genutzt werden, die externe Bedieneinheit ganz oder teilweise zu aktivieren und/oder zu deaktivieren.

Die Signalverbindung zwischen dem Signalausgang und/oder dem Signaleingang ist dabei über das Schaltelement schaltbar, so dass eine Verbindung unter vorgegebenen Bedingungen geschlossen und wieder getrennt werden kann.

Sofern der Sicherheitsschalter zwischen dem Schaltelement und der externen Bedieneinheit vorgesehen ist, kann hierüber eine weitere Sicherheitsebene implementiert werden. Während das Schaltelement beispielweise eine Sicherung ist, die bei Überstrom auslöst und somit einen Aktuatormotor der Kupplungseinheit oder eine Elektronik schützt, kann der Sicherheitsschalter mit zum Sicherheitselement vergleichbarer Funktion manuell von einem Bediener auslösbar sein, beispielweise wenn ein Aktuator nicht mehr ansprechbar ist, so dass die elektrische Leistungsversorgung gekappt werden muss.

In einer Ausgestaltung der zumindest eine Signalausgang und/oder der zumindest eine Signaleingang für die zumindest eine externe Bedieneinheit mit der zumindest einen lokalen Steuerungsvorrichtung operativ verbunden oder verbindbar ist.

Vergleichbar zur Verbindung des zumindest einen Signaleingangs und/oder des zumindest einen Signalausgangs der Leiterplatte mit der externen Bedieneinheit kann auch eine entsprechende Verbindung des zumindest einen Signaleingangs und/oder des zumindest einen Signalausgangs der lokalen Steuerungsvorrichtung mit der externen Bedieneinheit vorgesehen werden. Die Verbindung kann ebenfalls durch einen Sicherheitsschalter unterbrochen und wieder hergestellt werden.

Sofern sowohl die Leiterplatte als auch die lokale Steuerungsvorrichtung mit der externen Bedieneinheit verbunden sind, kann die externe Bedieneinheit sowohl Eingabeelemente für die Leiterplatte als auch für die lokale Steuerungsvorrichtung aufweisen. Die jeweiligen Eingabeelementen zugeordneten Eingabeelementanzeigen können dann beispielsweise farblich ihre Zugehörigkeit zur Leiterplatte oder zur lokalen Steuerungsvorrichtung anzeigen, während ein weiterer Anzeigezustand, wie eine Leuchtfrequenz und/oder Helligkeit einer LED als farbliche Eingabeelementanzeige eine jeweiligen Betriebszustand wiedergibt. Der Sicherheitsunterbrecher kann so konfiguriert sein, dass er die Verbindung zur Leiterplatte und/oder lokalen Steuerungsvorrichtung unterbrechen kann.

In einer Ausgestaltung weist die Schaltvorrichtung zumindest einen Energieversorgungsleitungseingang auf, um zumindest der zumindest einen lokalen Steuerungsvorrichtung Energie von einer Energieversorgungseinheit zuzuführen.

Die lokale Steuerungsvorrichtung kann somit über den Energieversorgungsleitungseingang von außen mit elektrischer Energie versorgt werden, so dass die Schaltvorrichtung keine eigene Energieversorgung aufweisen muss. Für Notfälle kann aber immer noch eine Hilfsenergieversorgung in der Schaltvorrichtung vorgesehen sein, um zumindest vorübergehend einen zumindest vordefinierten Funktionsumfang aufrechterhalten zu können.

In einer Ausgestaltung ist die zumindest eine lokale Steuerungsvorrichtung eine speicherprogrammierbare Steuerung, ein FPGA, ein Mikrocontroller, ein System-on-Chip, ein Embedded-PC oder ein Mini PC mit Echtzeitbetriebssystem, insbesondere RTOS, oder weist eine speicherprogrammierbare Steuerung, ein FPGA, ein Mikrocontroller, ein System-on-Chip, ein Embedded-PC oder ein Mini PC mit Echtzeitbetriebssystem, insbesondere RTOS, auf.

Die lokale Steuerungsvorrichtung kann somit in einfacher Weise implementiert werden, sofern die entsprechende Steuerungsvorrichtungsart die erforderlichen logischen Verknüpfungen für eine Ausgabe oder Zurückhaltung des lokalen Kupplungssignals bewerkstelligen kann und entsprechend konfiguriert ist.

In einem weiteren Aspekt betrifft die vorliegende Erfindung eine Schienenfahrzeugeinheit, aufweisend zumindest eine Kupplungseinheit, zumindest einen Kupplungskontrollsignalgeber sowie zumindest eine vorstehend beschriebene Schaltvorrichtung. Die zumindest eine Kupplungseinheit und der zumindest eine Kupplungskontrollsignalgeber sind signaltechnisch mit der zumindest einen Schaltvorrichtung operativ verbunden oder verbindbar.

Die Schaltvorrichtung kann somit über die lokale Steuerungsvorrichtung gemäß einem zentralen Kupplungssignal die Kupplungseinheit unter den vorgegebenen Bedingungen ansteuern und den Kupplungskontrollsignalgeber dazu veranlassen, eine Kupplungskontrollsignal an eine weitere Schienenfahrzeugeinheit zu übermitteln.

Die Schaltvorrichtung ist dabei nicht in der Kupplungseinheit angeordnet, sondern kann in bzw. an einem Drehgestell oder anderweitig an geeigneter Stelle in bzw. an Schienenfahrzeugeinheit angebracht sein. Die Schaltvorrichtung kann somit über die darin angeordnete lokale Steuerungsvorrichtung Funktionen der Kupplungseinheit simulieren bzw. nachbilden, ohne dass die Kupplungseinheit diese Funktionen selbst ausführen muss. Entsprechend kann eine Schienenfahrzeugeinheit mit einer Kupplungseinheit ohne den entsprechenden Funktionsumfang über die Schaltvorrichtung in einfacher Weise nachgerüstet werden.

Die Schaltvorrichtung kann aber alternativ oder ergänzend auch Funktionen einer zentralen Steuerungsvorrichtung simulieren bzw. nachbilden. Entsprechend kann der Funktionsumfang einer Schienenfahrzeugeinheit um Funktionen einer zentralen Steuerungseinheit zumindest in Bezug auf einen Kupplungsvorgang in ebenso einfacher Weise nachgerüstet werden.

Bei der vorstehenden Beschreibung der Schaltvorrichtung beschriebene Merkmale zur Schienenfahrzeugeinheit sind gleichermaßen auf den Schienenfahrzeugeinheit anwendbar. Ebenso sind zur Schienenfahrzeugeinheit beschriebene Merkmale zur Schaltvorrichtung entsprechend auf die Schaltvorrichtung übertragbar, sofern sie nicht bereits hierzu schon beschrieben wurden.

In einem weiteren Aspekt betrifft die vorliegende Erfindung einen Schienenfahrzeugverband mit zumindest zwei vorstehend beschriebenen Schienenfahrzeugeinheiten, wobei die zentrale Steuerungsvorrichtung in einer der zumindest zwei Schienenfahrzeugeinheiten angeordnet ist.

Demnach weist jede der Schienenfahrzeugeinheiten eine Schaltvorrichtung auf, die über die lokale Steuerungsvorrichtung ein zentrales Kupplungssignal der zentralen Steuerungsvorrichtung und/oder der externen Bedieneinheit empfangen kann und bei gleichzeitiger oder zumindest anfänglicher Vorlage des zum zentralen Kupplungssignal korrespondierenden Kupplungskontrollsignals des Kupplungskontrollsignalgebers der jeweils anderen Schienenfahrzeugeinheit, also des externen Kupplungskontrollsignalgebers, die Kupplungseinheit über das entsprechende lokale Kupplungssignal ansteuert.

Bei der vorstehenden Beschreibung der Schaltvorrichtung und/oder der Schienenfahrzeugeinheit beschriebene Merkmale zum Schienenfahrzeugverband sind gleichermaßen auf den Schienenfahrzeugverband anwendbar. Ebenso sind zum Schienenfahrzeugverband beschriebene Merkmale zur Schaltvorrichtung und/oder zur Schienenfahrzeugeinheit entsprechend auf die Schaltvorrichtung und/oder Schienenfahrzeugeinheit übertragbar, sofern sie nicht bereits hierzu schon beschrieben wurden.

Nachfolgend werden exemplarische Ausführungsformen der vorliegenden Erfindung unter Zuhilfenahme der beigefügten Zeichnungen beschrieben.

Im Einzelnen zeigt
Fig. 1 einen Schienenfahrzeugverband mit mehreren Schienenfahrzeugeinheiten, auf den bzw. die die vorliegende Erfindung anwendbar ist;
Fig. 2 eine schematische Darstellung eines Entkupplungsvorgangs; und
Fig. 3 eine schematische Darstellung einer Schaltvorrichtung und damit verbundener Komponenten gemäß einer exemplarischen Ausführungsform der Erfindung.

Fig. 1 zeigt einen Schienenfahrzeugverband 100 mit mehreren Schienenfahrzeugeinheiten Z, W, W', auf den bzw. die die vorliegende Erfindung anwendbar ist. Der Schienenfahrzeugverband besteht hier beispielhaft aus einem Triebfahrzeug Z, das eine zentrale Steuerungsvorrichtung RZ aufweist, und an das ein Wagon W angekoppelt ist, an den wiederum ein weiterer Wagon W' angekoppelt ist.

Das Triebfahrzeug Z sowie der Wagon W und der weitere Wagin W' sind Schienenfahrzeugeinheiten, die im eingekoppelten Zustand den Schienenfahrzeugverband 100 bilden. Das Treibfahrzeug Z und die Wagons W, W' weisen jeweils eine Kommunikationsleitung C zur Signalübertragung und eine Energieversorgungsleitung E zur Energieversorgung auf, wobei die Kommunikationsleitungen C und die Energieversorgungsleitungen E in der gezeigten Ausführungsform im Schienenfahrzeugverband 100 miteinander verbunden sind.

Fig. 2 zeigt eine schematische Darstellung eines Entkupplungsvorgangs als Beispiel für einen Kupplungsvorgang. Grundsätzlich ist das Funktionsprinzip aber auch auf einen Kupplungsvorgang anwendbar, bei dem jeweilige Kupplungseinheiten zur Verbindung der Schienenfahrzeugeinheiten Z, W, W' geschlossen werden sollen.

In der dargestellten Ausführungsform sind beispielweise die Kupplungseinheit 4 das Triebwagens Z und die damit verbundene Kupplungseinheit 4' des Wagons W gezeigt. Die gestrichelte Linie in Fig. 2 stellt diesbezüglich eine Trennstelle dar. Die in dem Triebfahrzeug Z befindliche zentrale Steuerung RZ übermittelt zur Entkupplung über die Kommunikationsleitung C einen Entkupplungsbefehl für die Kupplungseinheit 4 als zentrales Kupplungssignal α an eine lokale Steuerungsvorrichtung 3 des Triebfahrzeugs Z und einen Entkupplungsbefehl für die Kupplungseinheit 4' als zentrales Kupplungssignal α'an eine lokale Steuerungsvorrichtung 3' des Wagons W. Die jeweiligen lokalen Steuerungsvorrichtungen 3, 3' geben das jeweilige zentrale Kupplungssignal α, α' an einen jeweiligen Kupplungskontrollsignalgeber 5, 5' weiter, der jeweils einen Entkupplungsbefehl für die jeweils andere Schienenfahrzeugeinheit Z, W als Kupplungskontrollsignal β, β' ausgibt, der über eine Schnittstelle zwischen den Schienenfahrzeugeinheiten Z, W oder eine signaltechnische Verbindung an die lokale Steuerungsvorrichtung 3, 3'der jeweils anderen Schienenfahrzeugeinheit übermittelt wird.

Im Folgenden wird zur Vermeidung von Wiederholungen lediglich die Ansteuerung der Kupplungseinheit 4 des Triebfahrzeugs Z erläutert, wobei das Funktionsprinzip gleichermaßen auf die Kupplungseinheit 4' des Wagons W anwendbar ist.

Die lokale Steuerungsvorrichtung 3 des Triebfahrzeugs Z steuert die Kupplungseinheit 4 zum Entkuppeln dann an, wenn nicht nur das entsprechende zentrale Kupplungssignal α empfangen wird, sondern prüft gleichermaßen, ob auch das Kupplungskontrollsignal β' des Kupplungskontrollsignalgebers 5' des Wagons W, der in Bezug auf das Triebfahrzeug Z einen externen Kupplungskontrollsignalgeber darstellt, vorliegt und dessen Inhalt zu dem zentralen Kupplungssignal α korrespondiert. Zeigt sich kein Widerspruch in dem zentralen Kupplungssignal α und dem Kupplungskontrollsignal β' generiert die lokale Steuerungsvorrichtung 3 einen Entkupplungsbefehl als lokales Kupplungssignal γ, um die Kupplungseinheit 4 bzw. einen Aktuator der Kupplungseinheit 4 anzusteuern, um die Kupplung freizugeben. Sofern das lokale Kupplungssignal γ vorliegt oder auch durch eine übergeordnete Eingabe vorgegeben wurde, kann der Entkupplungsvorgang auch bei Vorliegen des zentralen Kupplungssignals α und des lokalen Kupplungssignals γ ausgeführt werden.

Fig. 3 zeigt eine schematische Darstellung einer Schaltvorrichtung 30 und damit verbundener Komponenten gemäß einer exemplarischen Ausführungsform der Erfindung. Die Schaltvorrichtung 30 ist eine Schaltvorrichtung des Triebfahrzeugs Z, wobei der Aufbau auch auf eine Schaltvorrichtung des Wagons W und/oder des Wagons W' übertragbar ist.

Die Schaltvorrichtung 30 umfasst hier exemplarisch neben der lokalen Steuerungsvorrichtung 3 noch eine Leiterpatte 31, über die ein Aktuator der Kupplungseinheit 4 für einen Kupplungsvorgang ansteuerbar ist, sowie weitere Komponenten 32, 33, 34, 35, 36, 37 and 38 sowie Signalein- und -ausgänge 4-31, 5-30, 5-30', 7-30, 40-30, 40-30', 40'-30, 40'-30', wie sie im Folgenden noch beschrieben werden.

Die lokale Steuerungsvorrichtung 3 empfängt über den Signaleingang 5-30 das zentrale Kupplungssignal α und leitet dieses über den Signalausgang 5-30' an den Kupplungskontrollsignalgeber 5, der daraus das Kupplungskontrollsignal β zur Weiterleitung an den Wagon W generiert. Der Einfachheit halber wird hier angenommen, dass der Kupplungskontrollsignalgeber 5 signaltechnisch mit der zentralen Steuerungsvorrichtung RZ, um das zentrale Kupplungssignal α an die lokale Steuerungsvorrichtung 3 durchzuschleusen, und dem Kupplungskontrollsignalgeber 5' des Wagons W, um hierüber wiederum das Kupplungskontrollsignal β' über den Signaleingang 5-30 an die lokale Steuerungsvorrichtung 3 zu übermitteln, verbunden ist. Mit Vorlage des zum zentralen Kupplungssignal α korrespondierenden Kupplungskontrollsignals β' leitet die lokale Steuerungsvorrichtung 3 über die Signalverbindung 3-31 an die Leiterplatte 31 und darüber das lokale Kupplungssignal γ über den Signalausgang 31-30' an die Kupplungseinheit 4 des Triebfahrzeugs Z, um den Entkupplungsvorgang anzusteuern. Über eine Signalverbindung 3-31 zwischen der lokalen Steuerungsvorrichtung 3 und der Leiterplatte 31 kann die somit lokale Steuerungsvorrichtung 3 die Ansteuerung der Kupplungseinheit 4 durch die Leiterplatte 31 freigeben. Die Ansteuerung der Kupplungseinheit 4 durch die Leiterplatte 31 bezieht sich hier auf eine Ansteuerung des Aktuatormotors der Kupplungseinheit 4.

Neben der Ansteuerung der Kupplungseinheit 4 über die Leiterplatte 31 kann die Leiterplatte 31 gemäß dem Signaleingang 4-31 von der Kupplungseinheit 4 ein Statussignal des Aktuatormotors empfangen und über die Signalverbindung 3-31 an die lokale Steuerungsvorrichtung 3 übermitteln.

Die Schaltvorrichtung 30 weist zudem zwei Signaleingänge 40-30 und 40'-30 sowie zwei Signalausgänge 40-30' und 40'-30' für eine externe Bedieneinheit 40 auf. Der Signaleingang 40-30 und der Signalausgang 40-30' beziehen sich auf eine signaltechnische Verbindung einem Schaltelement 33, um eine Stromversorgung der Leiterplatte 31 und damit eine Ansteuerung des Aktuatormotors der Kupplungseinheit unterbrechen zu können. Zwischen der externen Bedieneinheit 40 und dem Schaltelement 33 ist ein weiterer Sicherheitsschalter 37 angeordnet. Der Sicherheitschalter 37 ist als manuell betätigbarer Schalter ausgebildet, der im Notfall von einem Bediener in eine Stellung geschaltet werden kann, in der die Stromversorgung der Leiterplatte 31 unterbrochen ist. Eine Anzeigeeinheit 38 ist zwischen dem Sicherheitsschalter 37 und dem Schaltelement 33 signaltechnisch mit der signaltechnischen Verbindung zwischen dem Sicherheitsschalter 37 und dem Schaltelement verbunden, um den Schaltzustand des Schaltelements 33 anzuzeigen. Der Signaleingang 40'-30 und der Signalausgang 40'-30' beziehen sich auf eine signaltechnische Verbindung mit der lokalen Steuerungsvorrichtung 3.

Die externe Bedieneinheit 40 weist ein Eingabeelement 41A auf, das sich auf eine manuelle Eingabemöglichkeit des zentralen Kupplungssignals α für die lokale Steuerungsvorrichtung 3 bezieht, sowie eine Eingabeelementanzeige 41B, die einen Betriebszustand der Kupplungseinheit 4 anzeigt. Hier ist die Eingabeelementanzeige 41B eine LED-Leuchte, die durch Blinken anzeigt, dass die Kupplungseinheit zum Entkuppeln betätigt werden kann. Zudem weist die externe Bedieneinheit 40 ein Eingabeelement 42A auf, das sich auf eine manuelle Eingabemöglichkeit in Bezug auf ein Zurückfahren der Kupplungseinheit 4 bzw. des Aktuatormotors in eine kuppelbereite Stellung bezieht, sowie eine Eingabeelementanzeige 42B, die vergleichbar zur Eingabeelementanzeige 41B durch Blinken die Möglichkeit des Betätigens des Eingabeelements 42A anzeigt. Die externe Bedieneinheit 40 weist darüber hinaus einen Sicherheitsunterbrecher 43 auf, über den der Sicherheitsschalter 37 ansteuerbar ist, um die Stromversorgung der Leiterplatte 31 zu unterbrechen. Die externe Bedieneinheit 40 kann an der Schaltvorrichtung 30 oder davon entfernt angebracht werden. In der vorliegenden Ausführungsform ist die Anordnung der Schaltvorrichtung 30 exemplarisch im Drehgestell des Triebfahrzeugs Z vorgesehen, so dass die externe Bedieneinheit 40 zur besseren Bedienbarkeit in einem Führerhaus angeordnet ist.

Zur Energieversorgung der Schaltvorrichtung 30 weist die Schaltvorrichtung 30 einen Energieversorgungsleitungseingang 6-30 auf, um Energie aus einer Energieversorgungseinheit bereitstellen zu können. Die Energie wird über eine Sicherungselement 36, hier eine Sicherung, als Überlastschutz geleitet. Nach dem Sicherungselement 36 verzweigt sich die Energieleitung, um die lokale Steuerungsvorrichtung 3 über einen Spannungswandler 35 mit 24 V Gleichstrom und einen Stromsensor 32 über einen parallelen Spannungswandler 34 mit 5V Gleichstrom versorgen zu können. Der Stromsensor 32 detektiert den der lokalen Steuerungsvorrichtung 3, der Leiterplatte 31 und dem Aktuatormotor der Kupplungseinheit 4 zur Verfügung stehenden Gesamtstrom.. Parallel zu den Spannungswandlern 34, 35 zweigt die Energieleitung zudem zum Schaltelement 33 für die Energieversorgung der Leiterplatte 31 ab.

Zudem weist die Schaltvorrichtung 30 einen Signaleingang 7-30 für ein Sicherheitssignal auf, das von einem Sicherheitssensor 7 and die lokale Steuerungsvorrichtung 3 übermittelt werden kann. In der exemplarischen Ausführungsform handelt es sich bei dem Sicherheitssensor 7 um einen Expositionsschalter, der in der Kupplungseinheit 4 angeordnet ist und durch die Kupplungseinheit 4' des zu kuppelnden und gekuppelten Wagons W ausgelöst wird, wenn sich die Kupplungseinheit 4' in einer gekuppelten oder kupplungsbereiten Position in Bezug auf die Kupplungseinheit 4 befindet. Durch das Sicherheitssignal wird eine weitere Sicherheitsebene implementiert.

Die Erfindung ist nicht auf die beschriebenen Ausführungsformen beschränkt. Insbesondere sind zu den Ausführungsformen, anderweitig beschriebenen Ausgestaltungen und Weiterbildungen der Erfindung beschriebene Merkmale untereinander kombinierbar, sofern sie sich nicht vernünftigerweise ausschließen. Beispielsweise kann die Schaltvorrichtung 30 auch nur die lokale Steuerungsvorrichtung 3 und die Leiterplatte 31 als Komponenten zur Ansteuerung der Kupplungseinheit 4 aufweisen, während die anderen Komponenten optional zur Erweiterung der Funktionalität dienen oder in Bezug auf spezifische Schienenfahrzeugeinheitsfunktionen bedarfsgerecht implementierbar sind. Die Leiterplatte 31 muss auch nicht separat zur lokalen Steuerungsvorrichtung 3 vorgesehen werden, sondern kann Teil der lokalen Steuerungsvorrichtung 3 sein. Des Weiteren kann auch nur die lokale Steuerungsvorrichtung 3 Teil der Schaltvorrichtung 30 sein und die Leiterplatte 31 in der Kupplungseinheit 4 angeordnet werden. Zudem bestehen Möglichkeiten, die beiden lokalen Steuerungsvorrichtungen auf einer Schienenfahrzeugeinheit drahtgebunden und zwischen den Schienenfahrzeugeinheiten drahtlos miteinander zu verbinden, so dass diese miteinander im Schienenfahrzeugverband kommunizieren sowie synchronisieren können und ggf. eine binäre Datenverbindung über die Kupplungseinheit zwischen den Schienenfahrzeugeinheiten überflüssig machen. Weiterhin ist es ebenfalls möglich, Sicherungen und Sicherungsschalter sowie DC-DC-Wandler und dergleichen sowie auch die Batterie zentral auf bzw. in einer Schienenfahrzeugeinheit anzuordnen, um damit beide Kupplungseinheiten pro Schienenfahrzeugeinheit bedienen zu können. In einer weiteren Ausgestaltung, bei der nur eine lokale Steuerungsvorrichtung pro Schienenfahrzeugeinheit vorgesehen ist, die dafür aber auch potenter und mehr Eingangs- und Ausgangsmöglichkeiten bietet, um beispielsweise die Leiterplatten pro Kupplungseinheit voneinander unabhängig ansteuern zu können.

### BEZUGSZEICHENLISTE

- 3, 3': lokale Steuerungsvorrichtung
- 3-31: Signalverbindung
- 4, 4': Kupplungseinheit
- 4-31: Signaleingang
- 5, 5': externer Kupplungskontrollsignalgeber
- 5-30: Signaleingang
- 5-30': Signalausgang
- 6: Energieversorgungseinheit
- 6-30: Energieversorgungsleitungseingang
- 7: Sicherheitssensor
- 7-30: Signaleingang
- 30: Schaltvorrichtung
- 31: Leiterplatte
- 31-30': Signalausgang
- 32: Stromsensor
- 33: Schaltelement
- 34: Spannungswandler
- 35: Spannungswandler
- 36: Sicherungselement
- 37: Sicherheitsschalter
- 38: Anzeigeeinheit
- 40: externe Bedieneinheit
- 40-30, 40'-30: Signaleingang
- 40-30', 40'-30': Signalausgang
- 41A: Eingabeelement
- 41B: Eingabeelementanzeige
- 42A: Eingabeelement
- 42B: Eingabeelementanzeige
- 43: Sicherheitsunterbrecher
- 100: Schienenfahrzeugverband
- C: Kommunikationsleitung
- E: Energieversorgungsleitung
- RZ: zentrale Steuerungsvorrichtung
- W, W': Wagon
- Z: Triebfahrzeug
- α, α': zentrales Entkupplungssignal (zentrales Kupplungssignal)
- β, β': Entkupplungskontrollsignal (Kupplungskontrollsignal)
- γ, γ': lokales Entkupplungssignal (lokales Kupplungssignal)

## Patentansprüche

1. Schaltvorrichtung (30) für eine Schienenfahrzeugeinheit (Z, W, W') zur Ansteuerung eines Kupplungsvorgangs, aufweisend:
zumindest einen Signaleingang (5-30, 40'-30), der dazu konfiguriert ist, ein zentrales Kupplungssignal (α, α'), das von einer zentralen Steuerungsvorrichtung (RZ) und/oder zumindest einer externen Bedieneinheit (40) übermittelbar ist, zu empfangen,
zumindest einen Signaleingang (5-30), der dazu konfiguriert ist, ein externes Kupplungskontrollsignal (β, β'), das von einem externen Kupplungskontrollsignalgeber (5, 5') übermittelbar ist, zu empfangen,
zumindest einen Signalausgang (4-31), der dazu konfiguriert ist, ein lokales Kupplungssignal (γ, γ') an zumindest eine Kupplungseinheit (4, 4') der Schienenfahrzeugeinheit (Z, W, W') für die Ansteuerung eines Kupplungsvorgangs weiterzuleiten, und
zumindest eine lokale Steuerungsvorrichtung (3, 3'), die dazu konfiguriert ist, das lokale Kupplungssignal (γ, γ') auf Basis des empfangenen zentralen Kupplungssignal (α, α') und des Kupplungskontrollsignal (β, β') zu generieren.

2. Die Schaltvorrichtung (30) nach Anspruch 1, wobei Schaltvorrichtung (30) zumindest einen Signalausgang (5-30') aufweist, der dazu konfiguriert ist, ein internes Kupplungskontrollsignal ((β, β') an einen internen Kupplungskontrollsignalgeber (5, 5') zu übermitteln.

3. Die Schaltvorrichtung (30) nach Anspruch 1 oder 2, wobei sich das zentrale Kupplungssignal (α, α'), das externe Kupplungskontrollsignal (β, β'), das interne Kupplungskontrollsignal (β, β') nach Anspruch 2 und das lokale Kupplungssignal (γ, γ') auf einen Entkupplungsvorgang beziehen.

4. Die Schaltvorrichtung (30) nach einem der vorhergehenden Ansprüche, wobei die Schaltvorrichtung (30) eine Leiterplatte (31) aufweist, die dazu konfiguriert ist, zumindest einen Antrieb der Kupplungseinheit (4, 4') der Schienenfahrzeugeinheit (Z, W, W') anzusteuern, wobei die lokale Steuerungsvorrichtung (3, 3') insbesondere die Leiterplatte (31) aufweist oder operativ mit der Leiterplatte (31) verbunden ist.

5. Die Schaltvorrichtung (30) nach einem der vorhergehenden Ansprüche, wobei die Schaltvorrichtung (30) zumindest ein Schaltelement (33), zumindest einen Spannungswandler (34, 35), zumindest ein Sicherungselement (36), einen Sicherheitsschalter (37) und/oder eine Anzeigeeinheit (38) aufweist.

6. Die Schaltvorrichtung (30) nach einem der vorhergehenden Ansprüche, wobei die Schaltvorrichtung (30) zumindest einen Signalausgang (40-30', 40'-30') und/oder zumindest einen weiteren Signaleingang (40-30) für die zumindest eine externe Bedieneinheit (40) und/oder zumindest eine andere externe Einrichtung aufweist.

7. Die Schaltvorrichtung (30) nach Anspruch 5 und 6, wobei der zumindest eine Signalausgang (40-30') und/oder der zumindest eine Signaleingang (40-30) für die zumindest eine externe Bedieneinheit (40) mit der Leiterplatte (31) nach Anspruch 4 oder 5 über das Schaltelement (33) verbindbar ist, wobei der Sicherheitsschalter (37) insbesondere zwischen dem zumindest einen Signalausgang (40-30') und/oder dem zumindest einen weiteren Signaleingang (40-30) für die zumindest eine externe Bedieneinheit (40) und dem Schaltelement (33) angeordnet ist.

8. Die Schaltvorrichtung (30) nach einem der Ansprüche 5 bis 7, wobei der zumindest eine Signalausgang (40'-30') und/oder der zumindest eine Signaleingang (40'-30) für die zumindest eine externe Bedieneinheit (40) mit der zumindest einen lokalen Steuerungsvorrichtung (3, 3') operativ verbunden oder verbindbar ist.

9. Die Schaltvorrichtung (30) nach einem der vorhergehenden Ansprüche, wobei die Schaltvorrichtung (30) zumindest einen Energieversorgungsleitungseingang (6-30) aufweist, um zumindest der zumindest einen lokalen Steuerungsvorrichtung (3, 3') Energie von einer Energieversorgungseinheit (6) zuzuführen.

10. Die Schaltvorrichtung (30) nach einem der vorhergehenden Ansprüche, wobei die zumindest eine lokale Steuerungsvorrichtung (3, 3') eine speicherprogrammierbare Steuerung, ein FPGA, ein Mikrocontroller, ein System-on-Chip, ein Embedded-PC oder ein Mini PC mit Echtzeitbetriebssystem, insbesondere RTOS, ist oder aufweist.

11. Schienenfahrzeugeinheit (Z, W, W'), aufweisend:
zumindest eine Kupplungseinheit (4, 4'),
zumindest einen Kupplungskontrollsignalgeber (5, 5') sowie
zumindest eine Schaltvorrichtung (30) nach einem der vorhergehenden Ansprüche, wobei
die zumindest eine Kupplungseinheit (4, 4') und der zumindest eine Kupplungskontrollsignalgeber (5, 5') signaltechnisch mit der zumindest einen Schaltvorrichtung (30) operativ verbunden oder verbindbar sind.

12. Schienenfahrzeugverband (100) mit zumindest zwei Schienenfahrzeugeinheiten (Z, W, W') nach Anspruch 11, wobei die zentrale Steuerungsvorrichtung (RZ) in einer der zumindest zwei Schienenfahrzeugeinheiten (Z, W, W') angeordnet ist.
